# EUROPÄISCHE PATENTSCHRIFT

(11) **EP 1 254 471 B1**
(45) Veröffentlichungstag und Bekanntmachung des Hinweises auf die Patenterteilung: **24.03.2004**
(21) Anmeldenummer: 01909539.7
(22) Anmeldetag: 29.01.2001
(51) Int. Cl.: H01H 1/00

(54) **HERSTELLUNGSVERFAHREN FÜR EIN ELEKTROMAGNETISCHES SCHALTGERÄT, Z. B. EIN SCHÜTZ**
METHOD FOR PRODUCING AN ELECTROMAGNETIC SWITCHGEAR, E.G. A CONTACTOR
PROCEDE DE FABRICATION POUR UN APPAREIL DE COUPURE ELECTROMAGNETIQUE, PAR EX. UN CONTACTEUR ELECTROMAGNETIQUE

(30) Priorität: 08.02.2000 DE 10005461
(43) Veröffentlichungstag der Anmeldung: 06.11.2002
(73) Patentinhaber: SIEMENS AKTIENGESELLSCHAFT, 80333 München (DE)
(72) Erfinder: MEIER, Markus, 92286 Rieden (DE)
(86) Internationale Anmeldenummer: PCT/DE2001/000339
(87) Internationale Veröffentlichungsnummer: WO 2001/059795

(56) Entgegenhaltungen:
- EP-A- 0 948 006
- FR-A- 2 346 837

## Beschreibung

Die vorliegende Erfindung betrifft ein Herstellungsverfahren für ein elektromagnetisches Schaltgerät, z. B. ein Schütz, insbesondere ein Vakuumschütz, mit mindestens einem Paar relativ zueinander beweglicher Kontakte, wobei mit den Kontakten je ein Anzeigeelement starr verbunden ist, wobei auf eines der Anzeigeelemente eine Marklerung und auf das andere Anzeigeelement eine Marke aufgebracht wird, wobei die Markierung mit der Marke zusammenwirkt.

Die Kontakte elektromagnetischer Schaltgeräte unterliegen im Betrieb einem Kontaktabbrand, der unter anderem von den Einsatzbedingungen abhängt. Wenn der Kontaktabbrand zu weit fortgeschritten ist, müssen die Kontakte ausgetauscht werden.

Ein direktes Ermitteln des Kontaktabbrandes ist - insbesondere bei Vakuumschützen - nicht möglich, da bei Vakuumschützen die Kontakte in undurchsichtigen Vakuumröhren angeordnet sind.

Um rechtzeitig einen Kontaktverschleiß erkennen zu können, sind im Stand der Technik mehrere Verfahren bekannt.

Zum Beispiel ist bei Luftschützen bekannt, nach dem Abbauen einer Abdeckung bei eingeschaltetem Schaltgerät mittels einer Prüflehre ein Spaltmaß zu überprüfen. Wird das Spaltmaß unterschritten, müssen die Kontakte ausgewechselt werden.

Bei Vakuumschützen ist aus dem Siemens-Prospekt "Schaltstücke der Schütze 3TF: langlebig und robust" bekannt, beim Betätigen der Kontakte zwei Kunststoffelemente, die von einer Druckfeder auseinandergespreizt werden, zusammenzudrücken. Ein Teil dieser Kunststoffelemente ragt aus dem Schütz heraus. Aus der Größe des zwischen den Kunststoffteilen verbleibenden Spaltes kann dann auf den Kontaktabbrand geschlossen werden.

Weiterhin ist bekannt, bei Vakuumröhren einen zweifarbigen Stößel vorzusehen, der aus dem Schütz herausragt. Die Kontaktanordnung muß ausgewechselt werden, wenn die Farbgrenze bei betätigtem Schütz im Schütz verschwindet. Bei dieser Lösung ist die Position des Stößels in Bezug auf das Schütz einzustellen, um auftretende Toleranzen auszugleichen und eine hinreichend genaue Anzeige zu ermöglichen.

Ein gattungsgemäßes Schaltgerät ist auch aus der DE 198 14 397 C1 bekannt. Bei diesem Schaltgerät sind die Markierung und die Marke ohne Demontage des Schaltgeräts von einer Bedienseite aus sichtbar, wobei aus der Relativstellung von Markierung und Marke Verschleiß- und Schaltzustand erkennbar sind. Für eine ordnungsgemäße Anzeige ist dabei eine werkseitige Voreinstellung und Markierung der Anzeigeelement relativ zueinander erforderlich.

Der maximal zulässige Kontaktabbrand ist relativ gering. Er liegt im Bereich weniger Millimeter. Es ist daher eine genaue Anzeige erforderlich, um mit hinreichender Sicherheit auf einen zu großen Kontaktabbrand schließen zu können.

Aus der FR-A-2 346 837 ist ein Herstellungsverfahren für ein elektromagnetisches Schaltgerät bekannt, das ein Paar relativ zueinander beweglicher Kontakte aufweist, wobei mit den Kontakten je ein Anzeigeelement starr verbunden ist, wobei auf eines der Anzeigeelemente erst nach dem Verbinden der Anzeigeelemente mit den Kontakten eine Markierung aufgebracht wird.

Die Aufgabe der vorliegenden Erfindung besteht darin, mit einfachen Mitteln eine hinreichend genaue Anzeigemöglichkeit zu schaffen, wobei auf besonders einfache Weise eine korrekte Positionierung von Markierung und Marke relativ zueinander gewährleistet sein soll.

Die Aufgabe der Erfindung wird dadurch gelöst, dass sowohl die Markierung als auch die Marke erst nach dem Verbinden der Anzeigeelemente mit den Kontakten auf die Anzeigeelemente aufgebracht werden.

Denn dann ist die Lage der Markierung relativ zur Marke unabhängig von Einbautoleranzen exakt festlegbar. Nachträgliche Justierungen sind nicht erforderlich.

Im einfachsten Fall werden die Markierung und die Marke derart relativ zueinander positioniert, dass sie als Verschleißanzeige zusammenwirken.

Noch besser ist es, wenn die Markierung und/oder die Marke derart ausgebildet wird bzw. werden, dass sie als Schaltzustandsanzeige und/oder als Verschleißmesser zusammenwirken.

Wenn die Markierung und die Marke durch Laserbeschriftung aufgebracht werden, ergibt sich auf besonders einfache Weise eine präzise und abriebfeste Markierung bzw. Marke.

Wenn die Markierung und die Marke derart positioniert werden, dass sie ohne Demontage des Schaltgeräts sichtbar sind, ist die Positionierung der Markierung relativ zur Marke einfach von außen ablesbar.

Wenn das Schaltgerät eine Montageseite aufweist, mit der es an einem Befestigungselement befestigbar ist, und die Markierung und die Marke an einer der Montageseite gegenüberliegenden Vorderseite aufgebracht werden, vereinfacht sich die Ablesbarkeit der Positionierung noch weiter.

Weitere Vorteile und Einzelheiten ergeben sich aus der nachfolgenden Beschreibung eines Ausführungsbeispiels in Verbindung mit den Zeichnungen. Dabei zeigen in Prinzipdarstellung
- FIG 1: ein Schütz im Querschnitt,
- FIG 2: das Schütz von FIG 1 von vorne,
- FIG 3: das Schütz von FIG 1 vor dem Aufbringen einer Marke und einer Markierung und
- FIG 4: ein Beschriftungsverfahren.

Gemäß FIG 1 ist ein elektromagnetisches Schaltgerät beispielsweise als Schütz ausgebildet. Das Schütz weist ein Gehäuse 1 auf, in dem drei Paare von Kontakten angeordnet sind. Mittels des Schützes ist somit ein Drehstromnetz schaltbar. Dargestellt ist in FIG 1 nur eines der Kontaktpaare. Das Kontaktpaar weist einen feststehenden Kontakt 2 und einen beweglichen Kontakt 3 auf. Der feststehende Kontakt 2 ist bezüglich des Gehäuses 1 unbeweglich angeordnet. Der bewegliche Kontakt 3 ist relativ zum Gehäuse 1 und relativ zum feststehenden Kontakt 2 beweglich. Dies ist in FIG 1 durch einen Pfeil A angedeutet.

Die Kontakte 2, 3 sind gemäß FIG 1 in einer Vakuumröhre 4 angeordnet. Das Schütz ist somit als Vakuumschütz ausgebildet.

Die Kontakte 2, 3 weisen Kontaktauflagen 5 auf. Die Kontaktauflagen 5 sind beim Öffnen und Schließen der Kontakte 2, 3 Abbrand unterworfen.

Um den tatsächlich aufgetretenen Abbrand einfach feststellen zu können, sind mit den Kontakten 2, 3 Anzeigeelemente starr verbunden. Das dem feststehenden Kontakt 2 zugeordnete Anzeigeelement wird dabei direkt vom Gehäuse 1 gebildet, das dem beweglichen Kontakt 3 zugeordnete Anzeigeelement ist als Anzeigestift 6 ausgebildet. Sowohl das Gehäuse 1 als auch der Anzeigestift 6 bestehen aus Kunststoff.

Wie aus FIG 1 ersichtlich ist, weist das Schütz eine Montageseite 7 auf. Mit der Montageseite 7 ist das Schütz an einem Befestigungselement 8 befestigbar. Wie aus der vereinfachten Darstellung von FIG 1 ersichtlich ist, ist das Befestigungselement 8 als Hutschiene ausgebildet. Dem Schütz ist ein federbelasteter Sperrriegel 9 zugeordnet, mittels derer das Schütz 1 mit der Hutschiene 8 verrastet ist. Durch Verschieben des Sperrriegels 9 in Richtung eines Pfeils B ist das Schütz von der Hutschiene 8 lösbar.

Ersichtlich ragt der Anzeigestift 6 durch eine Öffnung 10', die auf einer Vorderseite 10 angeordnet ist, die der Montageseite 7 gegenüberliegt. Somit ist der Anzeigestift 6 von der Vorderseite 10 aus sichtbar. An dieser Seite 10 sind dann auch eine Markierung 11 und eine Marke 12 angeordnet, auf die nachfolgend in Verbindung mit FIG 2 näher eingegangen wird. Bereits aus FIG 1 ist aber ersichtlich, dass die Markierung 11 und die Marke 12 ohne Demontage des Schützes von der Vorderseite 10 aus sichtbar sind.

Wie aus FIG 2 ersichtlich ist, ist die Markierung 11 auf der Frontseite des Anzeigestifts 6 angeordnet, die Marke 12 auf der Vorderseite 10 des Gehäuses 1. Wie ferner ersichtlich ist, besteht die Markierung 11 aus einem waagrechten Strich. Die Marke 12 hingegen besteht aus drei Strichen bzw. einem Strich und einem sich nach unten verjüngenden Dreieck.

Markierung 11 und Marke 12 sind derart positioniert, dass sich die Markierung 11 bei nichtbetätigtem Schütz auf Höhe des oberen Striches der Marke 12 befindet. Bei betätigtem Schütz befindet sich die Markierung 11 zwischen dem mittleren und dem unteren Strich der Marke 12 bzw. im Bereich des Dreiecks der Marke 12. In der Nähe des mittleren Strichs der Marke 12 bzw. dem breiten Bereich des Dreiecks sind die Kontaktauflagen 5 nahezu unverbraucht. Im Bereich des unteren Strichs der Marke 12 bzw. der Spitze des Dreiecks der Marke 12 sind die Kontaktauflagen 5 nahezu verbraucht. Je nach Stellung der Markierung 11 relativ zur Marke 12 ist somit erkennbar, ob das Schütz betätigt ist und ob und ggf. in welchem Umfang die Kontaktauflagen 5 verbraucht sind. Die Markierung 11 und die Marke 12 wirken also sowohl als Verschleißanzeige als auch als Schaltzustandsanzeige und als Verschleißmesser zusammen.

Aus FIG 2 ist ferner ersichtlich, dass drei derartige, aus Markierung 11 und Marke 12 bestehende Anzeigen vorhanden sind. Jede Anzeige ist dabei einem der auch in FIG 2 nicht dargestellten Kontaktpaare zugeordnet. Besonders deutlich aber ist aus FIG 2 ersichtlich, dass die Markierungen 11 und die Marken 12 an der Vorderseite 10 angeordnet sind und ohne Demontage des Schützes sichtbar sind.

FIG 3 zeigt nun schematisch das Schütz nach seinem vollständigen Zusammenbau. In diesem Zustand ist das Schütz elektrisch bereits voll funktionsfähig. Ferner ist das Gehäuse 1 bereits mit dem feststehenden Kontakt 2 starr verbunden. Auch ist der Anzeigestift 6 in das Gehäuse 1 eingebracht und mit dem beweglichen Kontakt 3 starr verbunden. Die Markierung 11 und die Marke 12 sind hingegen zu diesem Zeitpunkt noch nicht aufgebracht worden. Die Markierung 11 und die Marke 12 werden also erst nach dem vollständigen Zusammenbau des Schützes auf die Anzeigeelemente 1, 6 aufgebracht.

Dies geschieht, wie in FIG 4 schematisch dargestellt, mittels eines Lasers 13, der einen Lichtstrahl 14 emittiert. Der Lichtstrahl 14 ist mittels einer schließbaren Blende 15 unterbrechbar. Mittels einer Spiegelanordnung 16, 17 ist der Laserstrahl 14 auf der Vorderseite 10 des Schützes positionierbar. Durch entsprechend koordiniertes Ansteuern von Blende 15 und Spiegelanordnung 16, 17 können somit die Markierung 11 und die Marke 12 positionsgenau nach dem Zusammenbau des Schützes auf das Gehäuse 1 und den Anzeigestift 6 aufgebracht werden. Die Markierung 11 und die Marke 12 werden also nach dem Zusammenbau des Schützes mittels eines Laserbeschriftungsverfahrens auf die Anzeigeelemente 1, 6 aufgebracht.

## Patentansprüche

1. Herstellungsverfahren für ein elektromagnetisches Schaltgerät, z. B. ein Schütz, insbesondere ein Vakuumschütz, mit mindestens einem Paar relativ zueinander beweglicher Kontakte (2, 3), wobei mit den Kontakten (2, 3) je ein Anzeigeelement (1, 6) starr verbunden ist, wobei auf eines (6) der Anzeigeelemente (1, 6) eine Markierung (11) und auf das andere Anzeigeelement (1) eine Marke (12) aufgebracht wird, wobei die Markierung (11) mit der Marke (12) zusammenwirkt, **dadurch gekennzeichnet, dass** so-wohl die Markierung (11) als aucn die Marke (12) erst nach dem Verbinden der Anzeigeelemente (1, 6) mit den Kontakten (2, 3) auf die Anzeigeelemente (1, 6) aufgebracht werden.

2. Herstellungsverfahren nach Anspruch 1,
**dadurch gekennzeichnet,**
**dass** die Markierung (11) und die Marke (12) derart relativ zueinander positioniert werden, daß sie als Verschleißanzeige zusammenwirken.

3. Herstellungsverfahren nach Anspruch 1 oder 2,
**dadurch gekennzeichnet,**
**dass** die Markierung (11) und/oder die Marke (12) derart ausgebildet wird bzw. werden, dass sie als Verschleißmesser und/oder als Schaltzustandsanzeige zusammenwirken.

4. Herstellungsverfahren nach Anspruch 1, 2 oder 3,
**dadurch gekennzeichnet,**
**dass** die Markierung (11) und die Marke (12) durch Laserbeschriftung aufgebracht werden.

5. Herstellungsverfahren nach einem der obigen Ansprüche,
**dadurch gekennzeichnet,**
**dass** die Markierung (11) und die Marke (12) derart positioniert werden, dass sie ohne Demontage des Schaltgeräts sichtbar sind.

6. Herstellungsverfahren nach Anspruch 5,
**dadurch gekennzeichnet,**
**dass** das Schaltgerät eine Montageseite (7) aufweist, mit der es an einem Befestigungselement (8) befestigbar ist, und dass die Markierung (11) und die Marke (12) an einer der Montageseite (7) gegenüberliegenden Vorderseite (10) aufgebracht werden.

## Claims

1. Manufacturing method for an electromagnetic switching device, for example a contactor, in particular a vacuum contactor, with at least one pair of contacts (2, 3) that can move relative to each other, wherein in each case one indicator element (1, 6) is rigidly connected to the contacts (2, 3), wherein a marking (11) is applied to one (6) of the indicator elements (1, 6) and a mark (12) is applied to the other indicator element (1), and wherein the marking (11) functions in combination with the mark (12)
**characterised in that**
neither the marking (11) nor the mark (12) is applied to the indicator elements (1, 6) until the indicator elements (1, 6) have been connected to the contacts (2, 3).

2. Manufacturing method according to Claim 1
**characterised in that**
the marking (11) and the mark (12) are positioned relative to each other so as to function in combination as a wear-and-tear indicator.

3. Manufacturing method according to Claim 1 or 2
**characterised in that**
the marking (11) and/or the mark (12) is/are embodied so as to function in combination as a wear-and-tear meter and/or as a switching status indicator.

4. Manufacturing method according to Claim 1, 2 or 3
**characterised in that**
the marking (11) and the mark (12) are applied by means of laser labelling.

5. Manufacturing method according to one of the preceding Claims
**characterised in that**
the marking (11) and the mark (12) are positioned so as to be visible without dismantling the switching device.

6. Manufacturing method according to Claim 5
**characterised in that**
the switching device has a mounting side (7) by means of which it can be fixed to a securing element (8) and **in that** the marking (11) and the mark (12) are applied to a front side (10) opposite the mounting side (7).

## Revendications

1. Procédé de fabrication pour un appareil de commutation électromagnétique, par exemple un contacteur, notamment un contacteur à vide, comportant au moins une paire de contacts (2, 3) mobiles l'un par rapport à l'autre, à chaque fois un élément indicateur (1, 6) étant assemblé de façon solidaire à chacun des contacts (2, 3), un marqueur (11) étant appliqué sur l'un (6) des éléments indicateurs (1, 6) et une marque (12) étant appliquée sur l'autre élément indicateur (1) et le marqueur (11) coopérant avec la marque (12), **caractérisé par le fait qu'**on applique le marqueur (11) et la marque (12) sur les éléments indicateurs (1, 6) seulement après l'assemblage des éléments indicateurs (1, 6) avec les contacts (2, 3).

2. Procédé de fabrication selon la revendication 1,
**caractérisé par le fait que** le marqueur (11) et la marque (12) sont positionnés de telle sorte l'un par rapport à l'autre qu'ils coopèrent comme indicateur d'usure.

3. Procédé de fabrication selon la revendication 1 ou 2,
**caractérisé par le fait que** le marqueur (11) et/ou la marque (12) sont conçus de telle sorte qu'ils coopèrent comme mesureur d'usure et/ou comme indicateur d'état de commutation.

4. Procédé de fabrication selon la revendication 1, 2 ou 3,
**caractérisé par le fait qu'**on applique le marqueur (11) et la marque (12) au moyen d'une inscription au laser.

5. Procédé de fabrication selon l'une des revendications précédentes,
**caractérisé par le fait que** le marqueur (11) et la marque (12) sont positionnés de manière à être visibles sans démontage de l'appareil de commutation.

6. Procédé de fabrication selon la revendication 5,
**caractérisé par le fait que** l'appareil de commutation comporte une face de montage (7) avec laquelle il peut être fixé à un élément de fixation (8) et qu'on applique le marqueur (11) et la marque (12) sur une face avant (10) à l'opposé de la face de montage (7).
